# EUROPÄISCHE PATENTSCHRIFT

(11) **EP 2 992 156 B1**
(45) Veröffentlichungstag und Bekanntmachung des Hinweises auf die Patenterteilung: **22.12.2021**
(21) Anmeldenummer: 14720615.5
(22) Anmeldetag: 30.04.2014
(51) Int. Cl.: E05D 15/10

(54) **FÜHRUNGSANORDNUNG EINER SCHIEBETÜR, SCHIEBETÜR UND MÖBEL**
GUIDING ASSEMBLY OF A SLIDING DOOR, A SLIDING DOOR AND A PIECE OF FURNITURE
SYSTÈME DE GUIDAGE D'UNE PORTE COULISSANTE, PORTE COULISSANTE ET MEUBLE

(30) Priorität: 30.04.2013 DE 102013104420
(43) Veröffentlichungstag der Anmeldung: 09.03.2016
(73) Patentinhaber: Hettich-Heinze GmbH & Co. KG, 32139 Spenge (DE)
(72) Erfinder: BÖWE, Marion, 33803 Steinhagen (DE); ELSNER, Sascha, 32278 Kirchlengern (DE); KAISER, Andre, 33739 Bielefeld (DE); JOSTES, Dirk, 33602 Bielefeld (DE); TREIBER, André, 33824 Werther (DE); FELD, Steffen, 33378 Rheda Wiedenbrück (DE); WALHORN, Oliver, 33824 Werther (DE); WEBER, Klaus, 33615 Bielefeld (DE)
(74) Vertreter: Specht, Peter
(86) Internationale Anmeldenummer: PCT/EP2014/058906
(87) Internationale Veröffentlichungsnummer: WO 2014/177653

(56) Entgegenhaltungen:
- WO-A1-2012/159784
- DE-A1- 10 326 241
- DE-U1-202011 002 810
- US-B1- 6 328 374

## Beschreibung

Die vorliegende Erfindung betrifft ein Möbel mit mindestens einer Schiebetür gemäß dem Oberbegriff des Anspruchs 1.

Gattungsgemäße Führungsanordnungen für Schiebetüren von Möbeln, beispielsweise Schiebetürschränken, sind in zahlreichen Ausführungsvarianten aus dem Stand der Technik bekannt, beispielsweise aus der WO 2012/159784 A1. Bei diesen Führungsanordnungen ist die Schiebetür üblicherweise an einem oder mehreren Traghebeln aufgehängt, wobei der Traghebel einerseits in einer am Möbelkorpus befestigten Führungsschiene entlang der Frontfläche des Möbels verfahrbar ist, und andererseits an der Schiebetür befestigt ist. Mithilfe dieser Traghebelbefestigung der Schiebetüren ist es auch möglich, Schiebetüren auf parallel zueinander verlaufenden Bahnen übereinander zu schieben.

Problematisch bei den aus dem Stand der Technik bekannten Führungsanordnungen von Schiebetüren ist, dass der von der Schiebetür im Schließzustand verdeckte Bereich des Innen- oder Stauraums des Möbels beim Öffnen der Schiebetür nicht vollständig freigegeben wird, da der Verschiebebereich der Schiebetür durch Kollision des Traghebels mit einer Mittelwand oder einer Seitenwand des Möbels oder mit der zu überfahrenden weiteren Tür eingeschränkt ist, so dass die Zugänglichkeit des von der Schiebetür im geschlossen Zustand des Möbels verdeckten Stauraums nicht in voller Breite möglich ist.

Aus der DE 20 2011 002 810 U1 ist ein Mechanismus für eine Schiebetür eines Schiebetürmöbels bekannt, bei dem die Schiebetür eine Auszugsführungsschiene aufweist, die über an zwei schwenkbaren Hebelarmen am Korpus des Möbels gehalten ist. Vor Verschieben der Schiebetür beim Öffnen des Schiebetürmöbels wird die Schiebetür über die Hebelarme aus einer Schließstellungsebene in eine Verscheibeebene verschwenkt. Um eine vollständige Öffnung eines durch die Schiebetür im Schließzustand verdeckten Bereichs des Schiebetürmöbels zu ermöglichen, weist die Auszugsführungsschiene drei relativ zueinander verschiebbare Elemente auf.

Aufgabe der vorliegenden Erfindung ist es, ein Möbel der gattungsgemäßen Art dahingehend zu verbessern, dass eine volle Zugänglichkeit zum Stauraum des Möbels in möglichst einfacher Bauweise ermöglicht ist.

Diese Aufgabe wird durch ein Möbel mit den Merkmalen des Anspruchs 1 gelöst.

Das erfindungsgemäße Möbel zeichnet sich insbesondere dadurch aus, dass die Türanbindung, mit der der Traghebel gekoppelt ist, mehrteilig ausgebildet ist, wobei ein erstes Türanbindungsbauteil ortsfest an der Schiebetür fixierbar und ein zweites mit dem Traghebel verbundenes Türanbindungsbauteil in Verschieberichtung der Schiebetür verschiebbar mit dem ersten Türanbindungsbauteil verbunden ist, wobei die Türanbindungsbauteile relativ zueinander genau um die Strecke verschiebbar sind, die der Breite der mit dem ersten Türanbindungsbauteil verbundenen Schiebetür in Verschiebe-richtung minus der maximalen Verschiebestrecke des Traghebels entlang der Führungsschiene entspricht.

Dadurch ist eine Relativbewegung der beiden Türanbindungsbauteile in Richtung der Korpusbreite des Korpus des Möbels ermöglicht, so dass die Restdistanz zum vollständigen Öffnen der Schiebetür durch eine Linearverschiebung der beiden Türanbindungsbauteile zueinander erreicht wird. Es existieren auch Möbel, bei denen mehrere Korpusse nebeneinander angeordnet sind, die nur von einer Tür verschlossen werden. Die Tür kann dabei auch über mehrere Korpusse verfahrbar sein.

Vorteilhafte Ausführungsvarianten der Erfindung sind Gegenstand der Unteransprüche.

Je nach Größe der zur vollständigen Schiebetüröffnung mithilfe der Türanbindung noch zurückzulegenden Distanz ist es in einer bevorzugten Ausführungsvariante vorgesehen, dass mindestens ein drittes Türanbindungsbauteil in Verschieberichtung der Schiebetür verschiebbar mit dem zweiten Türanbindungsbauteil verbunden ist.

Dadurch ist ermöglicht, dass bei vorgegebenen zurückzulegenden Distanzen die jeweiligen miteinander verbundenen Türanbindungsbauteile auf einer hinreichend großen Strecke noch ineinander greifen, um das an den Türanbindungsbauteilen angreifende Gewicht der Schiebetür problemlos tragen zu können.

Die Türanbindungsbauteile sind relativ zueinander um eine Strecke verschiebbar, die genau der Breite der mit dem ersten Türanbindungsbauteil verbundenen Schiebetür in Verschieberichtung minus der maximalen Verschiebestrecke des Traghebels entlang der Führungsschiene entspricht.

Damit ist gewährleistet, dass die Schiebetür mithilfe der Führungsanordnung um eine der Breite der Schiebetür entsprechende Strecke verschiebbar ist.

Gemäß einer vorteilhaften Ausführungsvariante der Erfindung sind die Türanbindungsbauteile über mindestens ein Rückstellelement miteinander verbunden, wobei das Rückstellelement die relative Position der Türanbindungsbauteile ohne äußere Krafteinwirkung in einer Öffnungs- und/oder Schließstellung hält.

Mit diesem bevorzugt als Federelement ausgebildeten Rückstellelement werden die Türanbindungsbauteile relativ zueinander in einer vordefinierten Position gehalten, bei der die Schiebetür in ihre Schließstellung verfahrbar ist.

Die Türanbindungsbauteile sind gemäß einer weiteren bevorzugten Ausführungsvariante der Erfindung relativ zueinander in einer Öffnungs- und/oder Schließeinstellung festlegbar, insbesondere verrastbar. Damit sind jeweilige definierte Lagen und Positionen der relativ zueinander verschiebbaren Türanbindungsbauteile gewährleistet. Zusätzlich kann die Verrastung in einer Schließstellung derart ausgeführt sein, dass die Verrastung erst dann gelöst wird, wenn der Traghebel in der maximalen Verfahrstellung angelangt ist. Beispielsweise wirkt ein Vorsprung oder ein sonstiger Bereich des Traghebels mit der Verrastung zusammen.

Nachfolgend wird ein Ausführungsbeispiel der Erfindung anhand der beiliegenden Zeichnungen näher erläutert. Es zeigen:
- Figur 1: eine schematische perspektivische Ansicht einer Ausführungsvariante eines erfindungsgemäßen Möbels mit zwei Schiebetüren,
- Figur 2: eine perspektivische Darstellung einer Ausführungsvariante einer erfindungsgemäßen Führungsanordnung einer Schiebetür mit zweiteiliger Türanbindung in einer leicht geöffneten Position,
- Figur 3: die Führungsanordnung aus Figur 2 bei geschlossener Schiebetür,
- Figur 4: eine Draufsicht auf ein Möbel mit geöffneter Schiebetür im noch nicht vollständig geöffneten Zustand,
- Figur 5: eine Detailansicht des mit V in Figur 4 bezeichneten Ausschnitts der Führungsanordnung,
- Figur 6: eine perspektivische Darstellung der in Figur 5 gezeigten Position der Führungsanordnung,
- Figuren 7 bis 9: den Figuren 4 bis 6 entsprechende Darstellungen des Möbels sowie der Führungsanordnung im vollständig geöffneten Zustand.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Führungsanordnung, Türanbindung, Schiebetür, des Traghebels, und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In Figur 1 ist mit dem Bezugszeichen 1 insgesamt ein Möbel mit Schiebetüren 2, 3 bezeichnet, welche in ihrer Schließstellung flächenbündig in einer Ebene liegend das Möbel 1, beispielsweise in Gestalt eines Schiebetürschrankes, verschließen.

Zur Öffnung des in Figur 1 gezeigten Möbels 1 wird eine der Schiebetüren 2, 3 aus ihrer Schließposition heraus zunächst aus der mit der anderen Schiebetür 2, 3 gemeinsamen Ebene in eine parallele Ebene heraus bewegt, beispielsweise verschwenkt oder verschoben, und anschließend parallel zur Frontfläche des Möbels 1 vor die zweite Schiebetür 2, 3 geschoben.

Denkbar ist selbstverständlich auch die Ausgestaltung des Möbels 1 mit nur einer Schiebetür 2, 3.

Wie in den Figuren 2 bis 9 gezeigt, sind die Schiebetüren 2, 3 mit Hilfe einer Führungsanordnung an einem Korpus 4 des Möbels 1 festgelegt. Die Führungsanordnung weist dabei eine an der Schiebetür 2, 3 befestigte Türanbindung 7 auf, die an einer dem Innenraum oder Stauraum des Möbels 1 zugewandten Innenseite der Schiebetür 2, 3 festgelegt, beispielsweise verschraubt ist.

An der Türanbindung 7 ist ein Traghebel 6 befestigt, der auf einer sich vorzugsweise über die gesamte Breite des Möbels 1 erstreckenden und an einer Korpusdecke 41 oder einem Korpusboden 42 des Korpus 4 des Möbels 1 befestigten Führungsschiene 5 verfahrbar angeordnet ist. Dazu sind an dem Traghebel 6 bevorzugt sich paarweise gegenüberliegende Laufräder 62 festgelegt, die in Führungsnuten 51 der Führungsschiene 5 laufen. Der Begriff Führungsschiene ist dabei weit zu fassen. Er umfasst nach dieser Anmeldung vorstehende Schienen, aber auch Nuten oder sonstige Führungsbahnen. Bei einer anderen Gestaltung der Führungsschiene kann auch nur ein oder mehr als zwei Laufräder verwendet werden. Das wenigstens eine Führungselement des Führungsbeschlages kann auch als Gleiter, Rolle oder dgl. ausgeführt sein.

Wie insbesondere in den Figuren 2 und 3 gut zu erkennen ist, ist die Türanbindung 7 mehrteilig ausgebildet. Dabei ist ein erstes Türanbindungsbauteil 71 ortsfest an der Schiebetür 2, 3 fixierbar, beispielsweise mithilfe von Schrauben 77 an der dem Stauraum des Möbels 1 zugewandten Innenseite der Schiebetür 2, 3 angeschraubt.

Ein zweites Türanbindungsbauteil 72, das mit dem Traghebel 6 verbunden ist, ist in Verschieberichtung X der Schiebetür 2, 3 verschiebbar mit dem ersten Türanbindungsbauteil 71 verbunden. Dadurch ist ermöglichst, dass beim Verschieben der Schiebetür 2, 3 durch Verfahren des Traghebels 6 entlang der Führungsschiene 5 bei Erreichen einer Endposition des Traghebels 6, bei der der Traghebel beispielsweise an eine weitere Schiebetür oder eine Seitenwand 43, 44 des Korpus 4 anstößt, die Schiebetür 2, 3 mit Hilfe zwei oder mehrteiliger Türanbindungen 7 um eine weitere Strecke S in Verschieberichtung X der Schiebetür verschiebbar ist.

Das erste Türanbindungsbauteil 71 und das zweite Türanbindungsbauteil 72 sind dabei bevorzugt als Auszugsführungsbauteile ausgebildet, welche relativ zueinander linear verschiebbar sind. Die lineare Verschiebbarkeit kann dabei durch Gleiter, Rollen, Kugeln oder dgl. realisiert werden.

Der Traghebel 6 ist an einem der Türanbindung 7 nahen Ende 61 mit einem das Traghebelende 61 aufnehmenden Verbindungsstück 78 des zweiten Türanbindungsbauteils 72 verbunden. Dieses Verbindungsstück 78 ist dabei in der hier gezeigten Ausführungsvariante als im Wesentlichen U-förmiges Blechstück ausgebildet, welches das Ende 61 des Traghebels 6 von drei Seiten umfasst und somit eine stabile Verbindung zwischen der Türanbindung 7 und dem Traghebel 6 gewährleistet.

Wie in den Figuren 5 und 6 zu erkennen ist, weist das Verbindungsstück 78 ein Langloch auf. Dadurch kann eine Führungsanordnung für Möbel unterschiedlichen Einbaubreiten E verwendet werden. Die Flexibilität kann auch auf andere Art und Weise realisiert werden, beispielsweise durch einen Traghebel mit mehreren Befestigungsaussparungen

Die Ausgangsstellung der Türanbindungsbauteile 71, 72 zueinander ist in den Figuren 2 bis 6 gezeigt, bei der die Türanbindungsbauteile 71, 72 maximal ineinander gefahren sind. Nur in der in den Figuren 7 bis 9 gezeigten Position, bei der die Schiebetür 2, 3 vollständig geöffnet ist und somit auf der gesamten Breite der verschobenen Schiebetür 2, 3 Zugang zum Stauraum des Möbels 1 ermöglicht, sind die Türanbindungsbauteile 71, 72 in Verschieberichtung der Schiebetür 2, 3 auseinander geschoben.

Um diese eingefahrene Position der Türanbindungsbauteile 71, 72 vor dem Einfahren in die maximal geöffnete Endposition möglichst beizubehalten, sind die Türanbindungsbauteile 71, 72 über ein bevorzugt als Federelement ausgebildetes Rückstellelement 74 miteinander verbunden, bei dem das Rückstellelement 74 die relative Position der Türanbindungsbauteile 71, 72 ohne äußere Krafteinwirkung in der Schließendstellung hält, wie sie beispielsweise in Figuren 2 und 3 gezeigt ist.

Das hier als Zugfeder ausgebildete Rückstellelement 74 ist dabei mit einem ersten Ende an einem Halterelement 76 des ersten Türanbindungsbauteils 71 und mit einem zweiten Ende an einem Halterelement 75 des zweiten Türanbindungsbauteils 72 eingespannt, so dass das Auseinanderschieben der beiden Türanbindungsbauteile 71, 72 gegen die Federkraft des als Zugfeder ausgebildeten Rückstellelementes 74 erfolgt.

Um die Türanbindung 7 einerseits in der in den Figuren 2 und 3 gezeigten Schließeinstellung und andererseits in der in den Figuren 7 bis 9 gezeigten Vollauszugsstellung zu halten, sind die Türanbindungsbauteile 71, 72 relativ zueinander in diesen Positionen festlegbar, insbesondere verrastbar oder beispielsweise durch Endlagenbauteile wie Anschläge in diesen Positionen festlegbar.

Die Strecke S, um die die Türanbindungsbauteile 71, 72 relativ zueinander verschiebbar sind, entspricht dabei genau der Breite B der mit dem ersten Türanbindungsbauteil 71 verbundenen Schiebetür 2, 3 in Verschieberichtung X minus der maximalen Verschiebestrecke T des Traghebels 6 entlang der Führungsschiene 5.

Erfindungsgemäß entspricht die nur durch die Türanbindungsbauteile 71, 72 verschiebbare Strecke S der Schiebetür 2, 3 genau der oben definierten Strecke, welche hinreichend ist, um eine Schiebetür 2, 3 trotz Erreichens eines Hindernisses für die Verschiebung der Traghebel 6 so weit verschieben zu können, dass der im geschlossenen Zustand von der Schiebetür 2, 3 abgedeckte Stauraumbereich des Möbels 1 in voller Breite zugänglich ist.

Wie in den Figuren 2 und 3 zu erkennen ist, ist die Führungsschiene 5 an einem Ende durch ein Verlängerungsstück 8 verlängert, welches auf einem Laufwagen 9 befestigt ist, der senkrecht zur Längsrichtung der Führungsschiene 5 verfahrbar ist und damit ein Heranziehen der Schiebetür 2, 3 an die Frontseite des Möbelkorpus 4 des Möbels 1 ermöglicht.

### Bezugszeichenliste

- 1: Möbel
- 2,3: Schiebetür

- 4: Korpus
- 41: Decke
- 42: Boden
- 43: Seitenwand
- 44: Seitenwand

- 5: Führungsschiene
- 51: Führungsnut

- 6: Traghebel
- 61: Ende
- 62: Laufrad

- 7: Türanbindung
- 71: erstes Türanbindungsbauteil
- 72: zweites Türanbindungsbauteil
- 74: Rückstellelement
- 75: Halterelement
- 76: Halterelement
- 77: Schrauben
- 78: Verbindungsstück

- 8: Verlängerungsstück
- 9: Laufwagen

- B: Breite
- E: Einbaubreite
- S: Strecke
- T: maximale Verschiebestrecke
- X: Verschieberichtung

## Patentansprüche

1. Möbel, aufweisend mindestens eine Schiebetür (2, 3), mit mindestens einer Führungsanordnung zur Führung der mindestens einen Schiebetür (2, 3) relativ zu mindestens einem Möbelkorpus (4) des Möbels (1), wobei die Führungsanordnung mindestens einen Traghebel (6) aufweist, der in einer Verschieberichtung (X) der Schiebetür (2, 3) entlang einer an einem Möbelkorpus (4) des Möbels (1) angeordneten Führungsschiene (5) verschiebbar ist, sowie mindestens eine mit dem Traghebel (6) gekoppelte und an der Schiebetür (2, 3) befestigte Türanbindung (7), **dadurch gekennzeichnet, dass** die Türanbindung (7) mehrteilig ausgebildet ist, wobei ein erstes Türanbindungsbauteil (71) ortsfest an der Schiebetür (2, 3) fixierbar ist und ein zweites mit dem Traghebel (6) verbundenes Türanbindungsbauteil (72) in Verschieberichtung (X) der Schiebetür (2, 3) verschiebbar mit dem ersten Türanbindungsbauteil (71) verbunden ist, wobei die Türanbindungsbauteile (71, 72) relativ zueinander genau um die Strecke (S) verschiebbar sind, die der Breite (B) der mit dem ersten Türanbindungsbauteil (71) verbundenen Schiebetür (2, 3) in Verschieberichtung (X) minus der maximalen Verschiebestrecke (T) des Traghebels (6) entlang der Führungsschiene (5) entspricht.

2. Möbel nach Anspruch 1, **dadurch gekennzeichnet, dass** die Türanbindungsbauteile (71, 72) relativ zueinander in einer Öffnungs- und/oder Schließendstellung festlegbar sind.

3. Möbel nach Anspruch 2, **dadurch gekennzeichnet, dass** die Türanbindungsbauteile (71, 72) relativ zueinander in einer Öffnungs- und/oder Schließendstellung verrastbar sind.

4. Möbel nach Anspruch 2, **dadurch gekennzeichnet, dass** die Türanbindungsbauteile (71, 72) über wenigstens ein Rückstellelement (74) miteinander verbunden sind, wobei das Rückstellelement (74) die relative Position der Türanbindungsbauteile (71, 72) ohne äußere Krafteinwirkung in einer Öffnungs- und/oder Schließendstellung hält.

5. Möbel nach Anspruch 4, **dadurch gekennzeichnet, dass** das Rückstellelement (74) als Federelement ausgebildet ist.

6. Möbel nach Anspruch 1 oder 2, **dadurch gekennzeichnet, dass** das erste Türanbindungsbauteil (71) und das zweite Türanbindungsbauteil (72) als Führungsbauteile ausgebildet sind.

7. Möbel nach einem der vorstehenden Ansprüche, **dadurch gekennzeichnet, dass** mindestens ein drittes Türanbindungsbauteil in Verschieberichtung (X) der Schiebetür (2, 3) verschiebbar mit dem zweiten Türanbindungsbauteil (72) verbunden ist.

8. Möbel nach einem der vorstehenden Ansprüche, **dadurch gekennzeichnet, dass** an dem mit dem Traghebel (6) verbundenen Türanbindungsbauteil (72) ein ein Traghebelende (61) aufnehmendes Verbindungsstück (78) angeformt ist.

9. Möbel nach einem der vorstehenden Ansprüche, **dadurch gekennzeichnet, dass** an dem Traghebel (6) mindestens ein Führungselement (62) befestigt ist, das beim Verfahren des Traghebels (6) in der Führungsschiene (5) läuft.

## Claims

1. A piece of furniture, comprising at least one sliding door (2, 3), having at least one guiding assembly for guiding the at least one sliding door (2, 3) relative to the at least one furniture body (4) of the piece of furniture (1), wherein the guiding assembly having at least one supporting lever (6), which is displaceable in a direction of displacement (X) of the sliding door (2, 3) along a guide rail (5) arranged on a furniture body (4) of the piece of furniture (1), as well as at least one door connection (7) which is coupled to the supporting lever (6) and is fixed to the sliding door (2, 3), **characterized in that** the door connection (7) is arranged in several parts, wherein a first door connection component (71) can be fixed in a stationary manner to the sliding door (2, 3), and a second door connection component (72) connected to the supporting lever (6) is displaceably connected in the direction of displacement (X) of the sliding door (2, 3) to the first door connection component (71), wherein the door connection components (71, 72) are displaceable relative to each other precisely over the distance (S) which corresponds to the width (B) of the sliding door (2, 3) connected to the first door connection component (71) in the sliding direction (X), less the maximum displacement distance (T) of the supporting lever (6) along the guide rail (5).

2. A piece of furniture according to claim 1, **characterized in that** the door connection components (71, 72) can be fixed relative to each other in an opening and/or closing end position.

3. A piece of furniture according to claim 2, **characterized in that** the door connection components (71, 72) can be latched relative to each other in an opening and closing end position.

4. A piece of furniture according to claim 2, **characterized in that** the door connection components (71, 72) are connected to each other via at least one restoring element (74), wherein the restoring element (74) holds the relative position of the door connection components (71, 72) without action of exterior forces in an opening and/or closing end position.

5. A piece of furniture according to claim 4, **characterized in that** the restoring element (74) is arranged as a spring element.

6. A piece of furniture according to claim 1 or 2, **characterized in that** the first door connection component (71) and the second door connection component (72) are arranged as guide components.

7. A piece of furniture according to one of the preceding claims, **characterized in that** at least one third door connection component is displaceably connected in the direction of displacement (X) of the sliding door (2, 3) to the second door connection component (72).

8. A piece of furniture according to one of the preceding claims, **characterized in that** a connecting element (78), which accommodates a supporting lever end (61), is integrally formed on the door connection component (72) connected to the supporting lever (6).

9. A piece of furniture according to one of the preceding claims, **characterized in that** at least one guide element (62) is fixed to the supporting lever (6), which guide element runs in the guide rail (5) during the displacement of the supporting lever (6).

## Revendications

1. Meuble présentant au moins une porte coulissante (2, 3), avec au moins un dispositif de guidage pour guider ladite au moins une porte coulissante (2, 3) par rapport à au moins un corps de meuble (4) du meuble (1), le dispositif de guidage présentant au moins un levier de support (6) qui peut être déplacé dans une direction de coulissement (X) de la porte coulissante (2, 3) le long d'un rail de guidage (5) disposé sur un corps de meuble (4) du meuble (1), ainsi qu'au moins un raccord de porte (7) couplé au levier de support (6) et fixé à la porte coulissante (2, 3),
**caractérisé en ce que** le raccord de porte (7) est réalisé en plusieurs parties, un premier composant de raccord de porte (71) pouvant être fixé de manière fixe sur la porte coulissante (2, 3) et un deuxième composant de raccord de porte (72) relié au levier de support (6) étant relié au premier composant de raccord de porte (71) de manière à pouvoir coulisser dans la direction de coulissement (X) de la porte coulissante (2, 3), les composants de raccord de porte (71, 72) pouvant coulisser l'un par rapport à l'autre exactement de la distance (S) qui correspond à la largeur (B) de la porte coulissante (2, 3) reliée au premier composant de raccord de porte (71) dans la direction de coulissement (X) moins la distance de coulissement maximale (T) du levier de support (6) le long du rail de guidage (5).

2. Meuble selon la revendication 1, **caractérisé en ce que** les composants de raccord de porte (71, 72) peuvent être immobilisés l'un par rapport à l'autre dans une position finale d'ouverture et/ou de fermeture.

3. Meuble selon la revendication 2, **caractérisé en ce que** les composants de raccord de porte (71, 72) peuvent être encliquetés l'un par rapport à l'autre dans une position finale d'ouverture et/ou de fermeture.

4. Meuble selon la revendication 2, **caractérisé en ce que** les composants de raccord de porte (71, 72) sont reliés entre eux par au moins un élément de rappel (74), l'élément de rappel (74) maintenant la position relative des composants de raccord de porte (71, 72) dans une position finale d'ouverture et/ou de fermeture sans l'action d'une force extérieure.

5. Meuble selon la revendication 4, **caractérisé en ce que** l'élément de rappel (74) est réalisé sous la forme d'un élément à ressort.

6. Meuble selon la revendication 1 ou 2, **caractérisé en ce que** le premier composant de raccord de porte (71) et le deuxième composant de raccord de porte (72) sont réalisés sous la forme de composants de guidage.

7. Meuble selon l'une des revendications précédentes, **caractérisé en ce qu'**au moins un troisième composant de raccord de porte est relié au deuxième composant de raccord de porte (72) de manière à pouvoir coulisser dans la direction de coulissement (X) de la porte coulissante (2, 3).

8. Meuble selon l'une des revendications précédentes, **caractérisé en ce qu'**une pièce de liaison (78) recevant une extrémité de levier de support (61) est formée sur le composant de raccord de porte (72) relié au levier de support (6).

9. Meuble selon l'une des revendications précédentes, **caractérisé en ce qu'**au levier de support (6) est fixé au moins un élément de guidage (62) qui circule dans le rail de guidage (5) lors du déplacement du levier de support (6).
